# FASCICULE DE BREVET EUROPEEN

(11) **EP 1 980 794 B1**
(45) Date de publication et mention de la délivrance du brevet: **02.12.2009**
(21) Numéro de dépôt: 08006964.4
(22) Date de dépôt: 08.04.2008
(51) Int. Cl.: F24F 1/00, F24F 3/00

(54) **Aérotherme à gaz et à climatiseur réversible**
Gas-Luftheizgerät mit umkehrbarer Klimaanlage
Gas-fired air heater with reversible air-conditioner

(30) Priorité: 10.04.2007 FR 0702588
(43) Date de publication de la demande: 15.10.2008
(73) Titulaire: Yahtec SAS, 77100 Meaux (FR)
(72) Inventeur: Cazard, Yves, 77660 Saint Jean Les Deux Jumeaux (FR)
(74) Mandataire: Gérardin, Robert Jean René

(56) Documents cités:
- FR-A- 2 802 620
- JP-A- 3 291 432
- JP-A- 55 099 536
- JP-A- 62 280 525
- US-A- 6 149 066
- US-A1- 2002 112 495
- US-A1- 2005 234 597

## Description

L'invention concerne les aérothermes à gaz équipés d'une batterie froide à détente directe ou à eau glacée, utilisés pour le besoin de chauffage et de climatisation des locaux commerciaux et industriels.

Deux sortes d'appareils existent actuellement sur le marché :
1) Des appareils intégrant dans un même module l'échangeur à gaz, la batterie d'évaporateur, le condenseur, ainsi que le compresseur. Ces appareils sont de grandes dimensions et relativement lourds. Leur implantation s'effectue de ce fait à l'extérieur des bâtiments, et plus particulièrement sur les toits, ce qui impose de disposer d'une infrastructure adaptée et le recours à des moyens de levage de forte capacité, tels que grue ou hélicoptère. Leur installation est de type centralisé, ce qui oblige de disposer d'un réseau de gaine pour répartir l'air à l'intérieur des bâtiments.
2) Des appareils tels que décrits dans JP 03 291 432, JP 62 280 525, JP 55 099536 et US 2002/112495 constitués de deux unités, dont l'une est placée à l'extérieur et l'autre à l'intérieur ; une liaison par deux tubes de cuivre étant nécessaire pour faire circuler le gaz frigorigène. Le chaud et le froid étant obtenus par l'intermédiaire d'un compresseur permettant de réaliser le cycle thermodynamique correspondant, les énergies froide et chaude étant équivalentes. Ainsi, lorsque l'installation est en demande de chaleur et que la température extérieure chute en dessous de cinq degrés, l'unité extérieure effectue des inversions de cycle pour dégivrer la batterie extérieure, ce qui diminue le coefficient de performance de l'unité. De plus, lorsque la température extérieure est trop basse, le groupe compresseur s'arrête et des résistances électriques placées dans l'unité intérieure prennent la relève ; or, ce besoin d'énergie n'est nécessaire que quelques jours par an, ce qui oblige à recourir à une installation électrique appropriée et à souscrire un abonnement trois fois supérieur au besoin courant. L'installation de ces appareils est cependant décentralisée et la répartition de l'air dans les bâtiments s'effectue directement.

La présente invention a pour but de remédier aux inconvénients ci-dessus évoqués. Cette invention, telle qu'elle est caractérisée dans les revendications, résout le problème consistant à utiliser un procédé et à créer un aérotherme à gaz équipé d'une batterie froide à détente directe ou à eau glacée, réalisé en deux unités très compactes facilitant leur implantation, évitant, lors de besoins momentanés de chaleur, de recourir à l'appoint de résistances chauffantes consommatrices d'énergie, par inversion du cycle du groupe froid transformant la batterie froide en batterie chaude, en utilisant le principe de la pompe à chaleur, jusqu'à ce que l'échangeur gaz prenne la relève du système si nécessaire, tout en empêchant l'air de passer dans la batterie froide en hiver pour éviter l'encrassement de celle-ci et celui de son filtre.

Le procédé aérothermique de conditionnement d'air de locaux et de bâtiments, fonctionnant au gaz et selon un cycle thermodynamique à gaz frigorigène, dont la fonction chauffage est assurée par un échangeur gaz et la fonction réfrigération par un groupe réfrigérant comportant un compresseur, un évaporateur et un condenseur, la circulation d'air étant assurée par des ventilateurs, consiste à associer, à l'intérieur du local ou du bâtiment, l'échangeur gaz à une batterie à détente directe ou à eau glacée, à disposer le groupe réfrigérant à l'extérieur du local, à proximité de l'échangeur gaz, et à gérer l'installation par un boîtier électronique sélectionnant la forme d'énergie la mieux adaptée en fonction de son coût.

Ainsi, le groupe froid se met en service quand le thermostat intérieur d'ambiance est en demande de froid, ou allume le brûleur gaz de l'échangeur si celui-ci est en demande de chaleur (thermostat d'ambiance). Lorsque le thermostat d'ambiance est en demande de chaleur, que la température extérieure n'est pas trop basse (+ 5 °C) et qu'elle permet d'obtenir un coefficient de performance correct du groupe réfrigérant, celui-ci se met en service et inverse son cycle pour délivrer du chaud sur la batterie de l'unité intérieure au bâtiment ; ceci, par sélection automatique de la forme d'énergie la mieux adaptée en fonction de son coût.

Le dispositif de mise en oeuvre du procédé tel qu'exposé ci-dessus, constitué de deux unités, dont l'une, située à l'intérieur du bâtiment, comporte un échangeur tubulaire à haut rendement, un brûleur à gaz multi-torches à allumage électronique, un double ventilateur centrifuge à action, une batterie d'échange et un filtre sur l'aspiration d'air avec contrôle d'encrassement, et dont l'autre, située à l'extérieur, à proximité immédiate de la première, comporte le groupe réfrigérant se caractérise en ce que la batterie d'échange est munie d'un clapet de by-pass, évitant à l'air de la traverser en hiver, lorsque l'appareil fonctionne au gaz et en ce que le fonctionnement du dispositif est contrôlé par un boîtier électronique asservi au coût des différentes formes d'énergie.

Les avantages obtenus par cette invention consistent principalement en ce que la réalisation du dispositif en deux unités de faible encombrement facilite leur montage et leur implantation et en ce que la sélection automatique du mode de chauffage le plus économique, ainsi que la fonctionnalité de l'échangeur gaz, permettent de réduire par trois l'énergie électrique nécessaire, puisque tout appoint de chaleur par résistances chauffantes est remplacé par l'échangeur gaz, plus économique dans ce cas.

D'autres caractéristiques et avantages apparaîtront dans la description qui va suivre d'une installation aérothermique gaz - climatiseur, destinée à satisfaire le besoin de conditionnement d'air de locaux commerciaux et industriels, réalisée selon l'invention, donnée à titre d'exemple non limitatif, au regard des dessins annexés, sur lesquels :
- la figure 1 montre, en perspective, l'installation vue de l'intérieur, avec représentation des parties cachées en trait pointillé,
- la figure 2 montre, en perspective, l'installation vue de l'extérieur, avec représentation en trait pointillé des parties cachées.

Les figures 1 et 2 représentent une installation aérothermique gaz-climatiseur constituée d'une unité intérieure **1** comportant l'aérotherme gaz-climatiseur, diffusant l'air conditionné par une grille de soufflage **10** à ailettes **11** d'orientation du flux, et une connexion ventouse **6** pour l'évacuation des fumées **8** et l'aspiration d'air de combustion **9 ;** ladite unité intérieure **1** étant reliée à une source de gaz par une conduite **7** et à l'unité extérieure **2** par une gaine de connexion **3** à isolant thermique entourant les tubes aller et retour du fluide frigorigène et la liaison électrique des deux unités **1, 2.**

Comme on le remarque, en examinant conjointement les figures 1 et 2, l'aérotherme gaz - climatiseur constituant l'unité intérieure **1** de l'installation est installé directement dans le local concerné, avec raccordement par ventouse murale **6** ou en toiture. Le groupe froid constituant l'unité extérieure **2** est monté de l'autre côté du mur de séparation. Il peut être installé directement sur le sol, accroché au mur ou disposé en toiture lorsque aucun espace n'est disponible autour du bâtiment.

On remarque aussi que les unités **1** et **2** ont été conçues pour n'occuper qu'un très faible espace, compte tenu de leur réalisation plate qui permet une grande souplesse d'utilisation. Le soufflage d'air conditionné s'effectue horizontalement pour éviter les courants d'air. La grille de soufflage **10** comporte des ailettes **11** d'orientation du flux d'air. En mode froid, les ailettes **11** s'orientent horizontalement pour obtenir un soufflage horizontal, alors qu'en mode chaud, elles s'inclinent vers le sol en fonction de la hauteur d'installation de l'unité **1,** afin d'obtenir un soufflage sans stratification.

L'installation selon l'invention est destinée principalement au conditionnement d'air de locaux commerciaux et industriels, mais rien ne s'opposerait à son utilisation dans d'autres sortes de locaux, sous réserve d'adaptations mineures du ressort de l'homme de métier, sans sortir du champ d'application de la présente demande.

## Revendications

1. Procédé aérothermique de conditionnement d'air de locaux et de bâtiments, fonctionnant au gaz et selon un cycle thermodynamique à gaz frigorigène, dont la fonction chauffage est assurée par un échangeur gaz et la fonction réfrigération par un groupe réfrigérant, comportant un compresseur, un évaporateur et un condenseur, la circulation d'air étant obtenue par des ventilateurs, consistant à associer, à l'intérieur du local ou du bâtiment, l'échangeur gaz à une batterie à détente directe ou à eau glacée, à disposer le groupe réfrigérant à l'extérieur du local, à proximité de l'échangeur gaz, et à gérer l'ensemble de façon automatique, **caractérisé en ce que** le groupe réfrigérant est mis en service quand le thermostat intérieur d'ambiance est en demande de froid, ou allume le brûleur gaz de l'échangeur lorsque celui-ci est en demande de chaleur, et, lorsque la température extérieure n'est pas trop basse et qu'elle permet d'assurer un coefficient de performance correct du groupe réfrigérant, celui-ci est mis en service et inverse son cycle pour délivrer de la chaleur sur la batterie située dans l'unité montée à l'intérieur du bâtiment, ceci, par sélection automatique de la forme d'énergie la mieux adaptée en fonction de son coût.

2. Dispositif de mise en oeuvre du procédé selon la revendication 1, constitué de deux unités (**1**, **2**), dont l'une (**1**), située à l'intérieur du bâtiment, comporte un échangeur tubulaire à haut rendement, un brûleur à gaz multi-torches à allumage électronique, un double ventilateur centrifuge à action, une batterie d'échange et un filtre sur l'aspiration d'air avec contrôle d'encrassement, et dont l'autre (**2**), située à l'extérieur, à proximité immédiate de la première, comporte le groupe réfrigérant, **caractérisé en ce que** la batterie d'échange est munie d'un clapet de by-pass, évitant à l'air de la traverser en hiver, lorsque l'appareil fonctionne au gaz et **en ce que** le fonctionnement du dispositif est contrôlé par un boîtier électronique, asservi au coût des différentes formes d'énergie.

## Claims

1. Air-heating process for conditioning the air in buildings and parts of buildings which is gas-fired and operates in accordance with a refrigerating-gas thermodynamic cycle, the air being heated by a gas exchanger and the cooled by a refrigeration unit, comprising a compressor, an evaporator and a condenser, the air being circulated by means of ventilators, consisting of the association within the building or part thereof of the gas exchanger and a direct expansion coil or cold water coil, the disposition outside the building or part thereof in proximity to the gas exchanger of the refrigeration unit and the automatic management the whole process,
**characterised in that**
the refrigeration unit is set in operation when the interior ambient temperature thermostat requires cold or ignites the gas burner of the exchanger when the latter requires heat and, where the exterior temperature is not too low and is sufficient to provide a reasonable refrigeration unit performance coefficient, said unit is set in operation and inverts its cycle in order to supply heat to the coil located in the unit mounted inside the building by automatically selecting the best adapted form of energy depending on its cost.

2. Device for implementing the process disclosed in claim 1 comprising two units (**1**, **2**), one (**1**) being located inside the building and comprising a high-yield tubular exchanger, an electronically ignited multi-torch gas burner, a double centrifugal impulse ventilator, an exchange coil and an air intake filter with contamination level detection, and the other (**2**) being located outside in the immediate proximity of the first and comprising the refrigeration unit,
**characterised in that**
the exchange coil is provided with a by-pass valve preventing the air from passing through it in winter when the device is gas-fired, and the operation of the device is controlled by an electronic control unit triggered by the cost of the various forms of energy.

## Patentansprüche

1. Aero-thermisches Verfahren zur Klimatisierung von Räumen und Gebäuden, mit Gas und entsprechend einem thermodynamischen Zyklus mit Kühlgas funktionierend, bei dem die Heizfunktion von einem Gaswärmetauscher geleistet wird und die Kühlfunktion durch einen Kühlaggregat, mit einem Kompressor, einem Verdampfer und einem Kondensator, wobei Ventilatoren die Luftzirkulation erzeugen, bei dem im Inneren des Raumes oder des Gebäudes der Gaswärmetauscher mit einem Speicher für die direkte Abgabe oder für Eiswasser verbunden ist, das Kühlaggregat außerhalb des Raumes in der Nähe des Gaswärmetauschers angeordnet ist und die Einheit automatisch gesteuert wird, **dadurch gekennzeichnet, dass** das Kühlaggregat in Betrieb genommen wird, wenn der Raumthermostat innen Kälte anfordert, oder der Gasbrenner des Kühlaggregats gezündet wird, wenn dieser Wärme anfordert und wenn die Außentemperatur nicht zu niedrig ist und einen richtigen Leistungskoeffizienten des Kühlaggregats ermöglicht, dieser dann in Betrieb genommen wird und durch Umkehrung seines Zyklus Wärme in den Speicher liefert, der sich im Inneren des Gebäudes befindet, wobei dies durch automatische Auswahl der kostenmäßig am besten geeignete Energieform erfolgt.

2. Vorrichtung zur Umsetzung des Verfahrens gemäß Anspruch 1, bestehend aus zwei Einheiten (**1**, **2**) von denen die eine (**1**) im Inneren des Gebäudes einen rohrförmigen Hochleistungstauscher enthält, einen Mehrflammen-Gasbrenner mit elektronischer Zündung, einen doppelten Zentrifugalventilator mit Schalter, einen Wechselspeicher und einen Luftansaugfilter mit Verschmutzungskontrolle, und die andere (**2**) außerhalb in unmittelbarer Nähe der ersten das Kühlaggregat enthält, **dadurch gekennzeichnet, dass** der Wechselspeicher mit einem Bypassventil versehen ist, das im Winter, wenn das Gerät mit Gas betrieben wird, den Luftdurchzug verhindert und **dadurch**, dass der Betrieb der Vorrichtung von einem elektronischen Schaltkasten gesteuert wird, der von den Kosten der verschiedenen Energieformen abhängig ist.
